# EUROPÄISCHE PATENTSCHRIFT

(11) **EP 0 563 972 B1**
(45) Veröffentlichungstag und Bekanntmachung des Hinweises auf die Patenterteilung: **09.07.1997**
(21) Anmeldenummer: 93105450.6
(22) Anmeldetag: 01.04.1993
(51) Int. Cl.: G04G 15/00, G04G 9/00

(54) **Elektronische Zeitschaltuhr**
Electronic timeswitch clock
Montre interrupteur horaire électronique

(30) Priorität: 01.04.1992 DE 4210874
(43) Veröffentlichungstag der Anmeldung: 06.10.1993
(73) Patentinhaber: LEGRAND GmbH, D-59491 Soest (DE)
(72) Erfinder: Thomas, Dieter, 4777 Welver-Stocklarn (DE); Wolf, Werner, 4770 Soest (DE)
(74) Vertreter: Hanewinkel, Lorenz, Dipl.-Phys.

(56) Entgegenhaltungen:
- EP-A- 0 119 312
- EP-A- 0 141 655
- EP-A- 0 167 848
- WO-A-86/03308

## Beschreibung

Die Erfindung betrifft eine Schaltuhr mit einer Speicherprogrammvorrichtung mit einem Anzeigenfeld, auf dem ein Digitalzeitanzeiger, ein Wochentaganzeiger, ein Schaltwahlanzeiger aus kreisförmig angeordneten Anzeigesegmenten und Betriebsartenanzeiger angeordnet sind, und mit einem Bedienfeld, auf dem Tasten angeordnet sind, deren Betätigungen abhängig von einem Tastenbetätigungsauswerteprogramm ein Schalten in verschiedene Betriebszustände, ein Stellen der Schaltuhr und ein Programmieren von Ein- und Ausschaltzeitpunkten bewirkt, und mit einem Schaltzeitpunkt-Programmspeicher, in den Ein- und Ausschaltzeitpunkte einzuspeichern sind.

Eine derartige Schaltuhr ist aus EP 0 167 848 B1 bekannt. Diese hat den Nachteil, daß für deren Betriebssteuerung und Programmierung vier Tasten und ein Schalter vorgesehen sind, mit denen in komplizierter Weise auf einer Vielzahl von verschiedenen Programmverzweigungswegen die Bedienung erfolgt, was insbesondere dann zu Schwierigkeiten führt, wenn die Schaltuhr, wie üblich nur ein- bis zweimal pro Jahr umgestellt wird. Auch sind die vielfältigen möglichen Programmzustände mit den Anzeigemitteln nur unübersichtlich durch Blinkvorgänge darzustellen. Außerdem ist das einmal eingegebene Programm nicht zerstörungssicher bei Stromausfall und gegen Fehlbedienungen, was dann eine Neuprogrammierung der Schaltzeitpunkte erfordert. Weiterhin hat die kreisförmige Sektoranzeigevorrichtung aus Platzgründen nur eine Auflösung von 20 Min., und an diese ist unmittelbar die Programmierung der Schaltzeitpunkte gekoppelt, da diese Sektoranzeige unmittelbar bei der Wahl der Schaltzeitpunkte über die Zähltasten zur Benutzerinformation dient.

Es ist Aufgabe der Erfindung, die Bedienung der Schaltuhr zu vereinfachen, übersichtlicher und zuverlässiger zu machen und die Zahl der Bedienelemente zu verringern.

Die Lösung ist dadurch gegeben, daß die Tasten, eine Cursortaste, eine Zähltaste und eine Programmpunktsetztaste sind, von denen die Cursortaste bei jeder Betätigung zyklisch ein Weiterschalten des jeweiligen Betriebszustandes, nämlich eines Schaltuhr- oder Handbetriebes, eines Wochentagstellens, eines Stundestellens, eines Minutestellens und eines Programmierbetriebes, in einen diesem jeweils fest nachgeordneten Betriebszustand bewirkt und die Zähltaste gemäß dem Betriebszustand Tagstellen mit einem Wochentagzähler, Stundenstellen mit einem Stundenzähler, Minutenstellen mit einem Minutenzähler und Programmierbetrieb mit einem übertragsmäßig gekoppelten Stunden- und Minutenprogrammierzähler zählend beaufschlagend verbunden ist, wobei die jeweilig zugehörigen Zählerinhalte auf dem Digitalzeitanzeiger oder dem Wochentaganzeiger angezeigt sind, und in dem Programmierbetriebszustand die Programmpunktsetztaste bei jeder Betätigung fortlaufend eine Übernahme von jeweiligen Inhalten dieses Stunden- und Minuten-Programmerzähles in den Schaltzeitpunkte-Programmspeicher bewirkt, wobei die so gespeicherten Schaltzeitpunkte abwechselnd einem Ein- oder einem Ausschaltzustand zugeordnet sind und wobei jeweils beim Speichern des Ausschaltzeitpunktes den so zuletzt gespeicherten Ein- und Ausschaltzeitpunkten gemäß ein zugeordneter Bereich von den Anzeigesegmenten auf dem Schaltwahlanzeiger eingeschaltet wird.

Vorteilhafte Ausgestaltungen sind in den Unteransprüchen angegeben.

Die Schaltuhr ist in bekannter Weise mit einem Mikroprozessor durch ein zerstörungsfreies Mikroprogramm gesteuert. An diesen sind die Steuertasten und ein Zeitgeber eingangsseitig angeschlossen.

Ausgangsseitig ist eine LCD-Anzeigevorrichtung vorgesehen, deren Anzeigefeld dem Zweck entsprechend bezüglich der steuerbaren Felder und der Beschriftung mit Symbolen gestaltet ist. Die in der Beschreibung dargestellten Strukturelemente, wie Zähler, Merker, Vergleicher, etc., sind letztlich im Mikroprogramm funktionsmäßig in Verbindung mit Speicher- und Registerinhalten fachmännisch realisiert.

Die besondere Einfachheit der Bedienung ergibt sich aus dem linearen Ablauf der Eingabe der Schaltzeitpunkte, wobei jeweils an den nächsten Tagesanfangspunkt oder weitergesprungen werden kann oder alternativ an den letzten Ausschaltpunkt höchstens jedoch bis an den Tagesanfang zurückgesprungen werden kann.

Die drei Bedientasten haben in den verschiedenen Betriebsarten stets analoge Funktionen, so dient die erste Taste, die Cursortaste, jeweils zum Erreichen der nächsten Betriebsart oder der Programmfunktion, die zweite Taste, die Zähltaste, zum Erhöhen von Zählerständen für Wochentage, Stunden und Minuten und zwar sowohl für die aktuelle Uhrzeiteingabe als auch für die Schaltzeitpunkteprogrammierung und die dritte Taste, die Programmpunktsetztaste, um vorbereitete Funktionen auszulösen, also einen Programmzeitpunkt abzuspeichern oder eine Übersteuerung der Schaltuhrfunktion zu veranlassen.

Mit welchem Zähler die Zähltaste jeweils wirkungsmäßig verbunden ist, wird durch eine Blinksteuerung der jeweils zugehörigen Anzeigeelemente dargestellt, wie dies bei Digitaluhren üblich ist.

Die Einstellung der Schaltzeitpunkte beim Programmieren geschieht vorteilhaft mit Hilfe der Digitaluhr- und Wochentaganzeige, so daß die Einstellgenauigkeit eine Minute beträgt. Die Darstellung der jeweils für den bestimmten Tag programmierten Einschaltzeiträume auf der Segmentanzeige dient nur der Übersicht, da sie nur auf 15 Min. genau ist, wodurch die Anzahl der anzusteuernden Segmente sinnvoll begrenzt ist.

Es ist vorteilhaft vorgesehen, daß bis zu vier Einschaltzeiträume pro Tag einprogrammiert werden können. Ist der vierte programmiert, wird eine weitere Eingabe für den Tag blockiert, und es muß erst auf den nächsten Tag geschaltet werden.

Wird nur ein einziges Tagesprogramm eingegeben, so werden alle Tage gleich ausgeführt. So ist es vorteilhaft vorgesehen, mit nur einem Programm eine Tagesschaltuhr als auch eine Wochenschaltuhr auszurüsten, ebenso wie Ein- oder Zweikanalschaltuhren, was die Herstellung, Lagerhaltung und Reparatur vereinfacht. Die jeweils vorzusehende Programmvariante wird bei der Auslieferung mittels einer Codeeingabe eingestellt, die z.B. über eine Sonderkombination von Tastenbetätigungen werksseitig erfolgt

Weiterhin ist eine Programmübersteuerung auf zwei verschiedene Handsteuerbetriebsarten vorteilhaft möglich, indem bei einer kurzen Tastenbetätigung der Programmpunktsetztaste im Schaltuhrbetrieb auf einen sogenannten Partybetrieb gewechselt wird, in dem jeweils der Schaltkontakt eingeschaltet und bis zum Erreichen des nächsten umgekehrt programmierten Schaltzeitpunktes beibehalten wird, und indem andererseits bei einer langen Betätigung der Programmpunktsetztaste eine Dauer-Kontakteinschaltung des Schaltkontaktes vorgenommen wird und bei einer folgenden kurzen Betätigung der Programmpunktsetztaste eine Dauer-Kontaktausschaltung erfolgt und bei einer folgenden langen Betätigung der Programmpunktsetztaste eine Rückkehr zum programmierten Uhrzeitschaltbetrieb erfolgt. Während des Handbetriebes wird eine auffällige Blinkanzeige des Handbetätigungssymboles angesteuert, und von den Segmentanzeigen werden entsprechend dem Kontaktschaltzustand alle oder keine angesteuert.

Zum Programmschutz ist es einerseits vorgesehen, daß keine Generallöschungsmöglichkeit seitens des Benutzers besteht. Weiterhin ist der Programmspeicher auch stromlos speichernd. Auf diese Weise läßt sich ein gewünschtes Programm oder ein Standardprogramm jeweils für eine bestimmte Anwendung werksseitig oder vor der Auslieferung der Schaltuhr einbringen, so daß nach einem Einbau keine Programmierarbeit anfällt.

Die Betriebsanzeigen sind vorteilhaft als leicht verständliche Symbole ausgestaltet, wie das Uhrsymbol für den Schaltuhrbetrieb und das Handsymbol für den übersteuernden Hand- und Dauerschaltbetrieb.

Die Buchstabenkennzeichen für Tag, Stunde und Minute entsprechen der ISO-Norm; auf diese Symbole wird jeweils gemäß der laufenden Funktion mit einem ansteuerbaren Zeiger der Displayvorrichtung hingewiesen.

Die drei Tasten sind sinnvoll mit einem Pfeil für die Programmfunktionsweiterschaltung, mit einem Pluszeichen für das Zählererhöhen und mit einem Segment für das Setzen oder Auslösen einer Funktion, insbesondere das Setzen der durch die angesteuerten Segmente dargestellten Schaltzeiten, beschriftet.

Die Tasten können Kontaktschalter oder auch Sensortasten sein, die vorteilhaft unmittelbar auf der Anzeigevorrichtung angeordnet sein können.

Vorteilhafte Ausgestaltungen sind in den Figuren 1 und 2 dargestellt.
- Fig. 1: zeigt eine Schaltuhr frontseitig.
- Fig. 2: zeigt ein Steuerschema.

Fig. 1 zeigt eine Frontseite der Schaltuhr, die das Anzeigefeld (AF) und das Bedienfeld (BF) trägt.

Das Anzeigefeld (AF) ist als ein LCD-Display ausgestaltet mit den schraffiert dargestellten ansteuerbaren Feldern.

Diese umfassen einen digitalen Uhrzeitanzeiger (DTA) mit Stunden- und Minuten-Ziffernfeldern sowie einem trennenden Doppelpunkt, der bei dem Schaltuhrbetrieb im Sekundentakt blinkend gesteuert ist. Darunter befindet sich ein Wochentaganzeiger (WDA) mit den Zifferfeldern 1 bis 7. Als ein Schaltwahlanzeiger (SWA) umschließt eine kreisförmige 24-Stunden-Segmentanzeige mit 96 Anzeigesegmenten (AS) von 15- Minutenfeldern die digitalen Anzeigen (DTA, WDA). In den oberen Eckbereichen sind eine Schaltzustandanzeige (SZA), die gegebenenfalls durch die Kanalanzeige (KAA) mit den Kanalziffern 1 und 2 ergänzt ist, und ein Schaltuhrbetriebsanzeiger (UBA) sowie ein Handbetriebsanzeiger (HBA) angeordnet. Unten befindet sich eine Leiste mit fünf Zeigersymbolen, von denen jeweils einer der jeweils gegebene Betriebsart von den fünf Betriebsarten einschließlich dem Programmierzustand zugeordnet angesteuert ist. Diese Zeiger der Betriebsartenanzeige (BAA) weisen auf Symbole für den Schaltuhr- bzw. Handbetrieb (Uhr/Hand), das Wochentagstellen (d), das Stundenstellen (h), das Minutenstellen (m) und die Programmierung (Pr) der Schaltzeitpunkte hin. Es ist immer nur ein Zeigersymbol angesteuert, so daß keine verwirrenden Doppeldeutigkeiten entstehen.

Das Bedienfeld (BF) hat für den Normalbetrieb drei Bedientasten (CK, ZK, PK), eine Corsortaste (CK), eine Zähltaste (ZK) und eine Programmpunktsetztaste(PK) und gegebenenfalls eine Kanalwahltaste (KWK), falls ein zweiter Kanal vorhanden ist, d.h. ein zweiter Steuerkontakt und zugehöriger Speicherplatz für ein Steuerprogramm dazu.

Fig. 2 zeigt ein Blockschema der Funktionen und Funktionselemente, die den Steuerprogrammablauf veranschaulichen, die in dem Mikroprozessor verkörpert sind.

Das Blockschaltbild zeigt Funktionsgruppen in Rechteckrahmen, Tasten mit Kreis und Rahmen, Anzeiger mit Doppelrahmen sowie UND-Gatter und ODER-Gatter, die für Signalbündel in mehrfach vorhanden aber nur einfach dargestellt sind. Negierte Signale und deren Leitungen sind jeweils mit einem an die Referenzbezeichnunung des positiven Signales angehängtes _{"}N" bezeichnet. Bezieht sich eine Größe auf zwei Unterzustände, so sind beide jeweils mit einem Referenzzeichen und einem Schrägstrich dazwischen bezeichnet.

Der Wochentaganzeiger (WDA) und der Uhrzeitanzeiger (DTA) werden entweder, wenn kein Programmierzustand (PN) herrscht, von den aktuellen Tage-, Stunden- und Minutenzählern (D1, H1, M1) beaufschlagt, die von dem Zeitgeber (CL) zählend angesteuert sind und gemäß Einstellbetriebszuständen (d, h, m) für den aktuellen Tag, die Stunde und Minute von der Zähltaste (ZK) selbst oder einer damit verbundenen Wiederholschaltung (W) stellengerecht beaufschlagt sind, oder von den Programmierzählern (D2, H2, M2) angesteuert, wenn der Programmier-Betriebszustand (P) vorliegt, wobei die jeweils ausgewählte Ein- oder Ausschaltzeit auf den Anzeigern (WDA, DTA) dargestellt wird.

Jeweils einer der Wochentage- und Uhrzeitanzeiger (WDA, DTA) wird während der Einstell-Betriebszustände (d, h, m) jeweils diesem zugeordnet von einer Blinksteuerung (B) beaufschlagt.

Die jeweilige Betriebsart einer der fünf Betriebsarten (U/H, d, h, m, P) werden in einem modulo-fünf-Zähler, der z. B. als ein rückgekoppeltes Schieberegister dargestellt ist, welches jeweils nur ein eingeschaltetes Flipflop aufweist, durch die Cursortaste (CT) zählend gesteuert bestimmt und mit dem Betriebsartenanzeiger (BAA) dargestellt. Die Betriebsarten sind: Der Schaltuhr/Handbetrieb (U/H), das Tagstellen (d), das Stundestellen (h), das Minutestellen (m) sowie das Programmieren (P).

Die Programmpunktsetztaste (PK) beaufschlagt im Programmierbetrieb (P) fortlaufend zählend den Tagesprogrammpunktzähler (TPC) mit den Merkern (T1...T4), der alternierend einem Einschaltzeitpunkt und einem Ausschaltzeitpunkt zur Programmierung zugeordnet ist. Bei einer Tastenkombinationsbedienung der Programmpunktsetztaste (PK) gleichzeitig mit der Cursortaste (CK) wird der Tagesprogrammpunktzähler (TPC) jeweils auf den letzten Ausschaltzeitpunkt, höchstens jedoch auf den Tagesanfang, zur Aufnahme des nächsten Einschaltzeitpunktes zurückgesetzt, wobei die entsprechenden Zeitpunkte in die Programmierzähler (H2, M2) aus dem Programmspeicher zurückübertragen werden. Beim Programmieren bewirkt die Programmpunktsetztaste (PK) die Übertragung der Zählerinhalte der Programmierzähler (H2, M2) in den Programmspeicher (SP). Außerdem werden dabei die jeweils für den entsprechenden Tag bereits programmierten Schaltzeiten in einen Schaltzeitgeber (SSP) gegeben, wo sie aufbereitet und auf die Segmentanzeigen (AS) ausgegeben werden. Bei der Übertragung der Programmzählerinhalte (H2, M2) in den Programmspeicher (SP) und ebenso bei der Rückübertragung dienen die verketteten Inhalte des Wochentageprogrammzählers (D2) und das Tagesprogrammpunktzählers (TPC) der Adressierung der Speicherzellen (SP1, ...28) des Programmspeichers (SP). Im Beispiel ist der Tagesprogrammpunktzählerinhalt den niedrigen Adreßstellen (A1, A2) und er des Wochentageprogrammzählers (D2) den höheren Adreßstellen (A3 - A5) zugeordnet.

Bei jeder Betätigung der Programmpunktsetztast (PK) wird ein Programmerker (PM) gesetzt, der jeweils bei irgend einer Betätigung einer der Tasten (PK, CK, ZK) zurückgesetzt wird und, falls es die Cursortaste (CK) war, den Betriebszustandszähler weiterschaltet, so daß der Schaltuhrbetrieb (U) anschließend wieder vorliegt.

Im Schaltuhrbetrieb (U) werden periodisch die Inhalte der Schaltzeitpunkt-Programmspeichers (SP1,... SP28), adressiert mithilfe des Inhaltes des Wochentagezählers (D1), in einem Vergleicher (VG) mit den Zählerinhalten des Uhrzeit- und des Minutenzählers (H1, M1), also mit der aktuellen Zeit, verglichen und bei Gleichstand wird, jeweils abhängig davon ob ein Ein- oder Ausschaltpunkt vorliegt, was jeweils durch den Zustand der niedrigsten Adreßstelle (A1) des Programmspeichers (SP) bestimmt ist, die Kontaktsteuerung (SK1) des Schaltkontaktes (K1) und der Schaltzustandsanzeiger (SZA) angesteuert.

Sind mehrere Schaltkontakte (K1, K2), also eine Zweikanalschaltuhr gegeben, so weist diese auch jeweils zugehörige Kontaktsteuerungen auf, und der doppelte Speicherplatz ist für die Speicherung der entprechenden Informationsmenge vorhanden. Die Umschaltung der beiden Speicherbereiche erfolgt beim Programmieren (P) mit einer Kanalwahltaste (KWK), die betätigt jeweils einen Kanalwahlmerker (KF) setzt, der mit zur Speicheradressierung dient und einen Kanalanzeiger (KAA) beaufschlagt. Im Uhrschaltbetrieb (U) werden alle Speicherzellen (SP1...SP28, SP33...SP60) nacheinander zyklisch abgefragt und deren Inhalte dem Vergleicher (VG) zugeführt, der die Kontaktsteuerungen (SK1, SK2) und den Schaltzustandsanzeiger beaufschlagt. Die Adreßstelle (A6) die den beiden Speicherbereichen, die den Kontakten zugeordnet sind, dient, steuert dann die jeweils zutreffende Kontaktsteuerung (SK1, SK2) an.

Zur Veranschaulichung ist ein Adressregister (AR) mit den Adreßstellen (A1...A7) als ein setzbarer Zähler an dem Programmspeicher (PS) dargestellt, dem im Programmbetrieb (P) kontinnierlich der Inhalt des Programmpunktezählers (TPC), des Wochentageprogramzählers (D2) und des Kanalwahlmerkers (KF) zugeführt wird. Außerdem ist dem Adreßregister (AR) im Schaltuhrbetrieb (U) der Inhalt des Wochentagezählers (D1) und ein Impulszyklus (ZY) für die laufende Abfrage und den Vergleich der Speicherinhalte zählend zugeführt.

Die überschüssige Adreßstelle (A7) und der zugehörige Speicherbereich dient in einer bevorzugten Ausführung der Speicherung eines Standardprogrammes, das dem Kunden bei der Auslieferung mitgeliefert wird, und das immer dann aktiviert werden kann, wenn der Kunde keine eigene Programmierung vornehmen will und er entprechend für den jeweiligen Wochentag nichts abgespeichert hat, er diesen also beim Programmieren übersprungen hat.

Beim Schaltuhrbetrieb (U) wird während des zyklischen Speicherauslesens jeweils auch der Schaltzeitgeber (SSP) mit den Programmzeitpunkten des vorliegenden Tages, der im Tageszähler (D1) angegeben ist, geladen, so daß dieser die Anzeigesegmente (AS) entprechend ansteuert und so das jeweilige Tagesprogramm sichtbar ist.

In einer weiteren Ausführung ist es vorteilhaft vorgesehen, daß dann, wenn nur für den ersten Tag eine Programm eingegeben ist, dieses Programm für alle Tage benutzt wird.

In einer weiteren Ausführung ist es vorgesehen, daß es durch eine Initialisierung festgelegt werden kann, ob die Schaltuhr als eine Wochenschaltuhr, wie beschrieben, oder als eine Tagesschaltuhr zu benutzen ist. Dabei wird vorteilhaft der reichlich bemessene Programmspeicherraum zum Programmieren von mehr als zwei, z. B. vier, Einschaltzeiträumen freigegeben.

Wird im Schaltuhrbetrieb (U) die Programmpunktsetztaste (PK) betätigt, so wird ein Handschaltmerker (HF) gesetzt oder umgesteuert, der gesetzt die Kontaktsteuerung (SK1) jeweils in den Einschaltzustand steuert und den Handbetriebsanzeiger (HBA) entsprechend ansteuert sowie negiert den Schaltuhrbetriebanzeiger (UBA) löscht. Das Handschalt-Flipflop (HF) dient dabei einer sogenannten Partyschaltung, da es bei Erreichen des nächsten programmierten Schaltzeitpunktes über den Vergleicher (VG) gelöscht wird.

Währt eine Betätigung der Programmpunktsetztaste (PK) länger als eine Zeitvorgabe eines Zeitfilters (T), so wird ein Handbetriebsmerker (HFD) gesetzt oder beim wiederholt langen Betätigen dieser Taste gelöscht. Der Zustand des Handschaltmerkers (HF), der durch kurze Betätigungen dieser Taste (PK) jeweils eine Umsteuerung erfährt, bestimmt dabei über die Kontaktsteuerschaltung (SK1) den Schaltzustand des Schaltkontaktes (SK1). Somit liegt ein unmittelbarer Handschaltbetrieb vor, der über einen Blinker (B) gesteuert auf dem Handbetriebsanzeiger (HBA) angezeigt wird und in dem sämtliche Anzeigesegmente (AS) eingeschaltet gesteuert sind, wenn der Schaltkontakt (K1) eingeschaltet gesteuert ist und ausgeschaltet sind, wenn der Kontakt (K1) ausgeschaltet ist.

Es ist weiterhin vorteilhaft vorgesehen, daß das Netztteil (NT) eine Notstrompufferung (BA) und eine Netzüberwachung besitzt, durch welche im Falle der fehlenden Netzspannung (UN) der Batteriebetrieb (BB) angezeigt wird, indem der Blinker (B) auf den Schaltuhrbetriebsanzeiger (UBA) geschaltet wird. Weiterhin ist eine Pufferspannungsüberwachung vorgesehen, deren Restladungssignal (RL) auf die Kontaktsteuerungen (SK1, SK2) geschaltet ist, so daß damit die Schaltkontakte (K1, K2) geöffnet gesteuert werden.

Die im Beispiel gewählte Speicherorganisation dient dem einfachen Verständnis. Sie kann fachmännisch durch eine dichte Packung der Daten ersetzt werden. Ebenso kann das Standardprogramm anstelle eine Zweitkontaktprogrammes gespeichert werden. Die Merker und Zähler sind weitgehend im Programm vorzusehen und im Speicher zustandsmäßig jeweils abzuspeichern.

## Patentansprüche

1. Schaltuhr mit einer Speicherprogrammvorrichtung mit einem Anzeigefeld (AF), auf dem ein Digitalzeitanzeiger (DTA), ein Wochentaganzeiger (WDA), ein Schaltwahlanzeiger (SWA) aus kreisförmig angeordneten Anzeigesegmenten (AS) und Betriebsartenanzeigen (SZA, UBA, BAA) angeordnet sind, und mit einem Bedienfeld (BF), auf dem Tasten (CK, ZK, PK) angeordnet sind, deren Betätigungen abhängig von einem Tastenbetätigungs-Auswerteprogramm ein Schalten in verschiedene Betriebszustände, ein Stellen der Schaltuhr und ein Programmieren von Ein- und Ausschaltzeitpunkten bewirkt, und mit einem Schaltzeitpunkt-Programmspeicher (SP), in den Ein- und Ausschaltzeitpunkte einzuspeichern sind, dadurch gekennzeichnet, daß die Tasten (CK, ZK, PK) eine Cursortaste (CK), eine Zähltaste (ZK) und eine Programmpunktsetztaste (PK) sind, von denen die Cursortaste (CK) bei jeder Betätigung zyklisch ein Weiterschalten des jeweiligen Betriebszustandes, nämlich eines Schaltuhr- oder Handbetriebes (U/H), eines Wochentagstellens (d), eines Stundestellens (h), eines Minutestellens (m) und eines Programmierbetriebes (P), in einen diesem jeweils fest nachgeordneten Betriebszustand bewirkt und die Zähltaste (ZK) gemäß dem Betriebszustand Tagstellen (d) mit einem Wochentagzähler (D1), Stundenstellen (h) mit einem Stundenzähler (H1), Minutenstellen (m) mit einem Minutenzähler (M1) und Programmierbetrieb (P) mit einem übertragsmäßig gekoppelten Stunden- und Minutenprogrammierzähler (H2, M2) zählend beaufschlagend verbunden ist, wobei die jeweilig zugehörigen Zählerinhalte auf dem Digitalzeitanzeiger (DTA) oder dem Wochentaganzeiger (WDA) angezeigt sind, und in dem Programmierbetriebszustand (P) die Programmpunktsetztaste (PK) bei jeder Betätigung fortlaufend eine Übernahme von jeweiligen Inhalten dieses Stunden- und Minuten-Programmerzähles (H2, M2) in den Schaltzeitpunkte-Programmspeicher (SP) bewirkt, wobei die so gespeicherten Schaltzeitpunkte abwechselnd einem Ein- oder einem Ausschaltzustand zugeordnet sind und wobei jeweils beim Speichern des Ausschaltzeitpunktes den so zuletzt gespeicherten Ein- und Ausschaltzeitpunkten gemäß ein zugeordneter Bereich von den Anzeigesegmenten (AS) auf dem Schaltwahlanzeiger (SWA) eingeschaltet wird.

2. Schaltuhr nach Anspruch 1, dadurch gekennzeichnet, daß die Betriebsartenanzeiger (SZA, UBA, BAA) ein Schaltzustandsanzeiger (SZA), ein Schaltuhrbetriebsanzeiger (UBA) und ein Betriebsartenanzeiger (BBA) sind, von denen der Schaltzustandsanzeiger (SZA) dem jeweiligen Ein- oder Auszustand eines Steuerkontaktes (K1) der Schaltuhr gemäß angesteuert ist und der Schaltuhrbetriebsanzeiger (UBA) jeweils gemäß einem automatischen Schaltuhrbetriebszustand und der Handbetriebsanzeiger (HBA) in einen übersteuernden Handsteuer-Betriebszustand angesteuert ist und der Betriebsartenanzeiger (BAA) von einem modulo-fünf-Betriebsartenzähler(BZ) gemäß dessen jeweiligen Zählerstand angesteuert ist, und daß der Betriebsartenzähler (BZ) in seiner ersten Stellung den Schaltuhr- oder den Handsteuer-Betriebszustand (U/H) steuert und in seiner zweiten Stellung den Wochentagstell-Betriebszustand (d) steuert und in seiner dritten Stellung den Stundenstell-Betriebszustand (h) steuert und in seiner vierten Stellung den Minutenstell-Betriebszustand (m) steuert und in seiner fünften Stellung den Programmier-Betriebszustand (P) steuert und wobei der Betriebsartenzähler (BZ) jeweils durch eine Cursortastenbetätigung aus der ersten nacheinander bis in die fünfte Stellung hochgezählt wird und aus der fünften Stellung, aus dem Programmier-Betriebszustand (P), durch zwei aufeinanderfolgende Cursortastenbetätigungen in die erste Stellung zurückgebracht wird.

3. Schaltuhr nach Anspruch 2, dadurch gekennzeichnet, daß der Minutenzähler (M1), der Stundenzähler (H1) und der Wochentagzähler (D1) jeweils übertragsmäßig miteinander gekoppelt sind und der Minutenzähler (M1) eingangsseitig mit Uhrzeittakten beaufschlagt ist und in dem Schaltuhrbetriebszustand (U/H) der Inhalt des Wochentagezählers (D1) auf dem Wochentaganzeiger (WDA) und die Inhalte des Stunden- und des Minutenzählers (H1, M1) auf dem Zeitanzeiger (DTA) angezeigt sind und diese Inhalte periodisch mit den Inhalten der Speicherzellen des Schaltzeitpunkte-Programmspeicher (SP), die jeweils dem Wochentagzählerinhalt zugeordnet sind, verglichen wird und bei einer Übereinstimmung der jeweils verglichenen Inhalte, dem zugehörigen Ein- oder Ausschaltzustand gemäß der Steuerkontakt (K1) geschlossen oder geöffnet gesteuert wird.

4. Schaltuhr nach einem der vorstehenden Ansprüche, dadurch gekennzeichnet, daß in dem Programmier-Betriebszustand (P) bei jeder Programmpunkt-Setztastenbetätigung ein Tagesprogrammpunktzähler (TPC) vorgegebener Kapazität hochgezählt wird und, jeweils wenn dessen Zählerstand der Kapazität entspricht, die Zähltaste (ZK) unwirksam gesteuert ist, und eine Cursortastenbetätigung jeweils ein Rücksetzen des Tagesprogrammpunktzählers (TPC) und eine Weiterzählung des Wochentageprogrammzählers (D2) bewirkt, wobei dessen Inhalt auf dem Wochentaganzeiger (WDA) angezeigt wird und jeweils bei einer Betätigung der Programmpunkt-Setztaste (PK) als eine Teiladresse (A3 - A5) für den Schaltzeitpunkt-Programmspeicher (SP) dient.

5. Schaltuhr nach Anspruch 4, dadurch gekennzeichnet, daß jeweils mit einer Weiterzählung des Wochentagezählers (D2) die Stunden- und Minutenzähler (H2, M2) zurückgesetzt werden.

6. Schaltuhr nach einem der vorstehenden Ansprüche, dadurch gekennzeichnet, daß die Zähltaste (ZK) mittels eines Wiederholsignalgebers (W) jeweils bei einer Tastenbetätigung länger als eine erste Zeitschwelle in Abständen von einigen Sekunden Zählimpulse abgibt und bei einer Betätigung länger als eine zweite Zeitschwelle in vergleichsweise vielfach kürzeren Abständen Zählimpulse abgibt.

7. Schaltuhr nach Anspruch 3, dadurch gekennzeichnet, daß jeweils nach einem Übergang in den Uhrschaltbetrieb (U) bei dem Vergleich der Inhalte des Stunden- und Minutenzählers (H1, M1) mit dem Inhalt der Schaltzeitpunkte-Programmspeicher (SP) ermittelt wird, ob nur Schaltzeitpunkte für den ersten Wochentag in dem Programmspeicher (SP) gespeichert sind, worauf dann, wenn dies der Fall ist, bei den weiteren Vergleichen an allen Wochentagen nur der Stunden- und Minutenzählerinhalt mit diesen Programmspeicherinhalten des ersten Tages verglichen werden.

8. Schaltuhr nach Anspruch 3, dadurch gekennzeichnet, daß in dem Schaltuhr-Handsteuer-Betriebszustand (U/H) durch eine Betätigung der Programmpunktsetztaste (PK) ein Handschaltmerker (HF) gesetzt oder umgesteuert wird, demgemäß der Steuerkontakt (K1) ein- oder ausgeschaltet gesteuert wird, und daß bei gesetzten Handschaltmerker (HF) der Schaltuhrbetriebsanzeiger (UBA) abgeschaltet und ein Handbetriebsanzeiger (HBA) eingeschaltet wird bis der zyklische Vergleich der Uhrzeitzählerinhalte (H1, M1) mit einem Programmspeicherinhalt (SP) eine Übereinstimmung ergibt, worauf der Handschaltmerker (HF) gelöscht wird und der Schaltuhrbetriebszustand (U) wieder hergestellt wird.

9. Schaltuhr nach Anspruch 8, dadurch gekennzeichnet, daß in dem Schaltuhr-Handsteuer-Betriebszustand (U/H) jeweils durch eine über eine vorgegebene Zeitdauer (T) dauernde Betätigung der Programmpunktsetztaste (PK) ein Handbetriebsmerker (HFD) gesetzt wird und dadurch der Schaltuhrbetriebsanzeiger (UBA) abgeschaltet und der Handbetriebsanzeiger (HBA) blinkend angesteuert wird und während dessen der Steuerkontakte (K1) jeweils gemäß des Zustandes des Handschaltmerkers (HF) geschaltetist und demgemäß sämtliche Anzeigesegmente (AS) der Steuerkontaktstellung ein- oder ausgeschaltet sind und nach einer weiteren Betätigung der Programmpunktsetztaste (PK) über die vorgegebene Zeitdauer (T), der Schaltuhr-Betriebszustand (U) wieder hergestellt wird.

10. Schaltuhr nach einem der vorstehenden Ansprüche, dadurch gekennzeichnet, daß sie zusätzlich eine Kanalwahltaste (KWK) hat, die betätigt abwechselnd einen Kanalwahlmerker (KF) setzt oder löscht, dessen Schaltzustand einem Kanalanzeiger (KAA) zugeführt ist und der eingeschaltet jeweils im Programmierbetriebszustand (P) die Inhalte der Stunden- und Minutenprogrammzähler (H2, M2), dem Inhalt des Wochentageprogrammzählers (D2) gemäß adressiert, in einen zweiten Schaltzeitpunkt-Programmspeicherbereich (SP33...SP60) speichert, dessen Inhalte, die dem Wochentag, der im Wochentagespeicher (D1) angegeben ist, zugeordnet sind, im Schaltuhrbetrieb (U) laufend mit den Inhalten der Zeitzähler (H1, M1) vergleichen werden, worauf jeweils bei einer Übereinstimmung dem zugeordneten Schaltzustand gemäß ein zweiter Steuerkontakt (K2) ein- oder ausgeschaltet wird.

11. Schaltuhr nach einem der vorstehenden Ansprüche, dadurch gekennzeichnet, daß sie ein durch einen Kondensator oder eine Batterie (BA) gepuffertes Netzteil (NT) hat und im Pufferbetrieb der Schaltuhr-Betriebsanzeiger (UBA) blinkend gesteuert ist und dann, wenn eine vorgegebener Restladungszustand (RL) des Puffers erreicht oder unterschritten ist, die Schaltkontakte (K1, K2) geöffnet gesteuert werden, und dies auf dem Schaltzustandanzeiger (SZA) angezeigt wird.

12. Schaltuhr nach einem der vorstehenden Ansprüche, dadurch gekennzeichnet, daß der Programmspeicher (SP) einen gesonderten Programmbereich für ein Standardprogramm aufweist, das anstelle eines einzuspeichernden Programmes aktivierbar ist oder tageweise im Programmierzustand (P) in den normalen Programmspeicherbereich (SP1...SP28, SP33...SP60) kopierbar ist.

13. Schaltuhr nach Anspruch 4, dadurch gekennzeichnet, daß der Tages-Schaltzeitpunktzähler (TPC) umstellbar für einen Wochenprogrammbetrieb eine Kapazität von vier hat und für einen Tagesprogrammbetrieb eine Kapazität von acht hat, wobei bei eingestelltem Tagesprogrammbetrieb der Wochentaganzeiger (WDA) ausgeschaltet ist.

14. Schaltuhr nach Anspruch 4, dadurch gekennzeichnet, daß jeweils bei einer gleichzeitigen Betätigung der Cursortaste (CK) und der Programmpunktsetztaste (PK) der Tagesprogrammpunktzähler (TPC) auf den letzten Einschaltpunkt, höchstens jedoch den Tagesanfang zurückgesetzt wird.

15. Schaltuhr nach einem der vorstehenden Ansprüche, dadurch gekennzeichnet, daß sie zur Steuerung einen Mikroprozessor mit einem permanent gespeicherten Betriebsprogramm enthält, das die Zähler- und Betriebsfunktionen programm- und speichermäßig darstellt, und der Mikroprozessor eingangsseitig mit den Tasten (KWK, CK, ZK, PK) verbunden ist und ausgangsseitig mit auf einer LCD-Anzeigevorrichtung ansteuerbaren Feldern und Symbolen der Anzeiger (SZA, UBA, HBA, BAA, DTA, WDA, AS) verbunden ist und daß der Schaltzeitpunkt-Programmspeicher (SP) stromlos seinen Inhalt hält.

16. Schaltuhr nach Anspruch 15, dadurch gekennzeichnet, daß der Digitalzeitanzeiger der Stunden- und Minuten-Anzeigen (DTA) aus Sieben-Segment-Zifferfeldern besteht, die Anzeigesegmente (AS) als 15-Minuten-Segemente eines 24-Stunden-Kreises ausgebildet sind, daß die Betriebsartenanzeige (BAA) aus fünf Pfeil- oder Keilsymbolen besteht, die Symbolen (Uhr/Hand) und Beschriftungen (d, h, m, Pr) für die fünf Betriebsarten zugeordnet sind, die in der Ablauffolge von links nach rechts geordnet sind, und daß die Schaltzustandsanzeiger (SZA) und ggf. ein Kanalanzeiger (KAA) sowie der Schaltuhrbetriebsanzeiger (UBA) und der Handbetriebsanzeiger (HBA) in den oberen Eckbereichen des Anzeigefeldes (AF) angeordnet sind.

17. Schaltuhr nach Anspruch 16, dadurch gekennzeichnet, daß die Cursortaste (CK) mit einem Pfeil nach rechts weisend, die Zähltaste (ZK) mit einem Pluszeichen und die Setztaste (PK) mit einem Segmentsymbol beschriftet sind.

18. Schaltuhr nach Anspruch 17, dadurch gekennzeichnet, daß die Tasten (CK, ZK, PK) als Sensortasten ausgebildet und auf dem Anzeigefeld (AF) oder an dieses angrenzend angeordnet sind.

## Claims

1. Time switch with a stored-program facility having a display panel (AF) on which are disposed a digital time indicator (DTA), a day-of-week indicator (WDA), a mode selection indicator (SWA) made up of display segments (AS) arranged in a circle, and function indicators (SZA, UBA, BAA), and having a control panel (BF) on which are disposed keys (CK, ZK, PK) the operations of which effect switching into various service conditions, setting of the timer and programming of ON and OFF times in dependence on a key operation evaluating program, and further having a switchover-time program memory (SP) into which ON and OFF times are to be stored, characterised in that the keys (CK, ZK, PK) are a cursor key (CK), a counting key (ZK) and a program-point setting key (PK), whereby each operation of the cursor key (CK) cyclically advances the respective service condition, namely timed or manual operation (U/H), setting the day of the week (d), setting the hour (h), setting the minute (m) and programming operation (P), into an operating state in each case permanently sequential thereto, and the counting key (ZK), in accordance with the day-setting (d) service condition is connected to a day-of-week counter (D1), the hour-of-day setting (h) to an hour counter (H1), the minute-of-hour setting (m) to a minute counter (M1), and the programming operation (P) to a communicatively coupled hours and minutes programming counter (H2, M2), so as to act incrementally thereon; each of the associated counter contents is displayed on the digital time indicator (DTA) or the day-of-week indicator (WDA), and in the programming operating state (P) each operation of the program-point setting key (PK) continuously accepts the respective contents of this hour and minutes program counter (H2, M2) into the switchover-times program memory (SP); the switchover times stored in this way are allocated alternately to an ON or OFF state and whenever the OFF time is stored an associated region of the display segments (AS) is activated on the mode selection indicator (SWA) in accordance with the ON and OFF times last stored.

2. Time switch according to claim 1, characterised in that the function indicators (SZA, UBA, BAA) are a switching status indicator (SZA), a time switch function indicator (UBA) and a function indicator (BAA), of which the switching status indicator (SZA) is activated according to the respective ON or OFF status of a control contact (K1) on the time switch and the time switch function indicator (UBA) is in each case activated according to an automatic time switch function status and the manual operation indicator (HBA) is activated into an overriding manual control operating mode and the function indicator (BAA) is activated by a modulo-five-function counter (BZ) in accordance with its respective counter status, and that in its first setting the function counter (BZ) controls the time switch or manual control operating mode (U/H) and in its second setting it controls the day-of-week-setting operating mode (d) and in its third setting it controls the hour-of-day-setting operating mode (h) and in its fourth setting it controls the minute-setting operating mode (m) and in its fifth setting it controls the programming operating mode (P); the function counter (BZ) is in each case incremented by cursor key actuation successively from the first up to the fifth setting and is returned from the fifth setting, from the programming operating mode (P), by two successive cursor key actuations, to the first setting.

3. Time switch according to claim 2, characterised in that the minute counter (M1), the hour counter (H1) and the day-of-week counter (D1) are in each case communicatively coupled to one another and the input side of the minute counter (M1) is acted upon by timing pulses and in the time switch operating mode (U/H) the content of the day-of-week counter (D1) is displayed on the day-of-week indicator (WDA) and the contents of the hour counter and minute counter (H1, M1) are displayed on the time indicator (DTA) and these contents are periodically compared with the contents of the memory cells of the switching times program memory (SP), each of which is allocated to the day-of-week counter content, and in the event that the respective compared contents coincide, the control contact (K1) is set to closure or opening in accordance with the associated ON or OFF condition.

4. Time switch according to any of the preceding claims, characterised in that in the programming operation mode (P) a daily program-point counter (TPC) of preset capacity is incremented each time the program-point setting key is actuated and, whenever the counter status thereof matches the capacity, the counting key (ZK) is rendered inoperative, and operating the cursor key in each case causes the daily program-point counter (TPC) to be retarded and the day-of-week program counter (D2) to be advanced, the content of the latter being displayed on the day-of-week indicator (WDA) and serving, each time the program-point setting key (PK) is actuated, as a subaddress (A3 - A5) for the switching point program memory (SP).

5. Time switch according to claim 4, characterised in that the hour and minute counters (H2, M2) are reset each time the day-of-week counter (D2) is advanced.

6. Time switch according to any of the preceding claims, characterised in that a repeat signal transducer (W) allows the counting key (ZK) to emit counting impulses at intervals of a few seconds whenever a key is operated for longer than a first time threshold and to emit counting impulses at comparatively multiply shorter intervals whenever it is operated for longer than a second time threshold.

7. Time switch according to claim 3, characterised in that after each changeover to clock timer operation (U), when the contents of the hour counter and minute counter (H1, M1) are compared with the contents of the switching time program memory (SP), it is determined whether only switching times for the first day of the week are stored in the program memory (SP), whereupon, if this is the case, during the subsequent comparisons on all days of the week only the hour and minute counter content are compared with these first-day program memory contents.

8. Time switch according to claim 3, characterised in that, in the time switch manual control operating mode (U/H), by actuating the program-point setting key (PK) a manual switching flag (HF) is set or altered, accordingly the control contact (K1) is switched on or off, and that when the manual switching flag (HF) has been set the timed switching function indicator (UBA) is switched off and a manual function indicator (HBA) is switched on, until the cyclic comparison of the time counter contents (H1, M1) with a program memory content (SP) produces agreement, whereupon the manual switching flag (HF) is cancelled and the timed switching operating mode (U) is reinstated.

9. Time switch according to claim 8, characterised in that in the time switch manual control operating mode (U/H) a manual function flag (HFD) is set in each case by operating the program-point setting key (PK) for longer than a preset period of time (T) and this switches off the timed switching function indicator (UBA) and causes the manual function indicator (HBA) to flash, and concurrently therewith the control contact (K1) is operated in accordance with the respective status of the manual switching flag (HF) and accordingly all the display segments (AS) of the control contact setting are switched on or off and the timed switching operating mode (U) is reinstated after a further actuation of the program-point setting key (PK) for the preset period of time (T).

10. Time switch according to any of the preceding claims, characterised in that in addition it features a channel selector key (KWK) which when actuated alternately sets or cancels a channel selector flag (KF) of which the switching status is conveyed to a channel indicator (KAA) and which when switched on respectively in the programming function mode (P) stores the contents of the hour program counter and minute program counter (H2, M2), addressed in accordance with the content of the day-of-week program counter (D2), in a second switching time program memory area (SP33...SP60), the contents of which, allocated to the day-of-week given in the day-of-week memory (D1), are constantly compared in clock timer mode (U) with the contents of the time counters (H1, M1), whereupon a second control contact (K2) is switched on or off whenever there is agreement according to the allocated switching status.

11. Time switch according to any of the preceding claims, characterised in that it has a power supply unit (NT) buffered by a capacitor or a battery (BA) and in buffer operation the time switch battery indicator (UBA) flashes and the switching contacts (K1, K2) are opened once a preset residual state of charge (RL) of the buffer has been reached or failed to be reached, and this is displayed on the switching mode indicator (SZA).

12. Time switch according to any of the preceding claims, characterised in that the program memory (SP) features a separate program area for a standard program which is adapted to be activated instead of a program which is to be stored or is adapted to be copied in programming mode (P) from day to day into the normal program memory area (SP1...SP28, SP33...SP60).

13. Time switch according to claim 4, characterised in that convertably for weekly program operation the daily switching point counter (TPC) has a capacity of four and for daily program operation it has a capacity of eight, the day-of-week indicator (WDA) being switched off when daily program operation has been set.

14. Time switch according to claim 4, characterised in that whenever the cursor key (CK) and the program-point setting key (PK) are simultaneously actuated the daily program point counter (TPC) is reset to the last ON-time, though not further than the start of the day.

15. Time switch according to any of the preceding claims, characterised in that to perform its control function it contains a microprocessor with a permanent operating program representing the programming and memorising aspects of the counter and operating functions, and on the input side the microprocessor is connected to the keys (KWK, CK, ZK, PK) and on the output side it is connected to fields and symbols of the indicators (SZA, UBA, HBA, BAA, DTA, WDA, AS) adapted to be activated on an LCD display device, and that the switching time program memory (SP) retains its content without current.

16. Time switch according to claim 15, characterised in that the digital time indicator of the hours and minutes displays (DTA) consists of seven-segment digit fields, the display segments (AS) are in the form of 15-minute segments on a 24-hour dial, that the function mode display (BAA) consists of five arrow or wedge symbols, the symbols (timed/manual) and captions (d, h, m, Pr) are allocated for the five function modes arranged in sequence from left to right, and that the switching mode indicators (SZA) and, if appropriate, a channel indicator (KAA) and the timed switching function indicator (UBA) and the manual function indicator (HBA) are arranged in the top corners of the display panel (AF).

17. Time switch according to claim 16, characterised in that the cursor key (CK) bears an arrow pointing to the right, the counting key (ZK) a plus sign, and the setting key (PK) a segment symbol.

18. Time switch according to claim 17, characterised in that the keys (CK, ZK, PK) are in the form of sensor keys and are arranged on the display panel (AF) or bordering same.

## Revendications

1. Horloge de commutation avec un dispositif de programmes de mémoire comprenant un panneau d'indication (AF) équipé d'un indicateur horaire numérique (DTA), d'un indicateur des jours de la semaine (WDA), d'un indicateur de sélection de commutation (SWA), en segments indicateurs (AS) disposés circulairement, et d'indicateurs de modes de service (SZA, UBA, BAA), et avec un tableau de commande (BF) présentant des touches (CK, ZK, PK) de l'actionnement desquelles il résulte, en dépendance d'un programme d'exploitation de leur actionnement, une commutation dans différents états de service, un réglage de l'horloge de commutation et une programmation des heures de mise en marche et d'arrêt, et avec une mémoire de programmes de commutation (SP) pour la mémorisation des heures de mise en marche et d'arrêt,
caractérisée en ce que
les touches (CK, ZK, PK) consistent en une touche de curseur (CK), une touche de comptage (ZK) et une touche de fixation de points de programmes (PK), chaque actionnement de la touche du curseur (CK) ayant pour effet d'assurer cycliquement une poursuite de la commutation de l'état de fonctionnement respectif, c.-à-d. un fonctionnement par horloge ou un fonctionnement manuel (U/H), d'un réglage des jours de la semaine (d), d'un réglage des heures (h) et d'un réglage des minutes (m), ainsi que d'un service de programmation (P), dans un état de fonctionnement respectif suivant celui-ci, et dans le fait que la touche de comptage (ZK) agit, conformément à l'état de fonctionnement, sur les positions des jours de la semaine (d) avec un compteur des jours de la semaine (D1), sur les positions des heures (h) avec un compteur d'heures (H1), sur les positions des minutes (m) avec un compteur de minutes (M1) et le service de programmation (P) avec un compteur de programmation d'heures et de minutes (H2, M2), les contenus de ces compteurs étant affichés respectivement sur l'indicateur horaire numérique (DTA) ou sur l'indicateur des jours de la semaine (WDA) et qu'en service de programmation, chaque actionnement de la touche de réglage des points de programmes (PK) a pour effet d'assurer en continu le transfert des contenus respectifs de ces compteurs d'heures et de minutes H2, M2) dans la mémoire de programme d'heures de commutation (SP), les heures de commutation ainsi mémorisées sont coordonnés, alternativement, avec un état de connexion ou de déconnexion et, lors de chaque mémorisation du moment de mise hors circuit, conformément aux temps de connexion et de déconnexion mémorisés en dernier lieu, une zone correspondante est connectée sur l'indicateur de sélection de commutation (SWA) à partir des segments de l'affichage (AS).

2. Horloge de commutation selon la revendication 1,
caractérisée en ce que
les indicateurs de modes de service (SZA, UBA, BAA) sont un indicateur d'état de commutation (SZA), un indicateur de service horloge (UBA) et un indicateur de mode de service (BAA), l'indicateur d'état de commutation (SZA) étant excité conformément à l'état respectif de connexion ou de déconnexion d'un contact de commande (K1) de l'horloge et l'indicateur de service horloge (UBA) étant excité selon un état de service horloge automatique, respectif, tandis que l'indicateur de service manuel (HBA) est excité dans un état de commande manuel supercommandé et l'indicateur de mode de service (BAA) est excité par un modulo-compteur de cinq modes de service (BZ) conformément à la position de celui-ci,
et que le compteur de modes de service (BZ) commande, dans sa première position, l'état de service horloge ou manuel (U/M), dans sa deuxième position, l'état du réglage des jours de la semaine (d), dans sa troisième position l'état de réglage des heures (h) et dans sa quatrième position, l'état de réglage des minutes (m), alors qu'il commande l'état de service de programmation dans sa cinquième position, le compteur de modes de service (BZ) étant montant d'une position à chaque actionnement de la touche du curseur, passant ainsi de la première jusqu'à la cinquième position et revenant de la cinquième position , à partir de l'état de service de programmation (P), à la première position par deux actionnements successifs de la touche du curseur.

3. Horloge de commutation selon la revendi-cation 2,
caractérisée en ce que
le compteur de minutes (M1), le compteur d'heures (H1) et compteur de jours de la semaine (D1) sont respectivement accouplés l'un à l'autre en report, que le compteur de minutes (M1) est soumis, côté entrée, à des cadences d'heures et que, à l'état de service horloge (U/H), le contenu du compteur de jours de la semaine (D1) est affiché sur l'indicateur de jours de la semaine (WDA), le contenu des compteurs d'heures et de minutes (H1, M1) est affiché sur l'indicateur horaire (DTA) et que ces contenus sont comparés périodiquement avec les contenus des cellules de mémoirede la mémoire de programmes d'heures de commutation (SP) et qu'en cas de cocordance des contenus respectivement comparés le contact de commande (K1) est fermé ou ouvert par commande.

4. Horloge de commutation selon l'une des revendications précédentes,
caractérisée en ce que
lors de chaque actionnement de la touche de réglage de points de programmes, en mode de service de programmation (P), un compteur de points de programme journalier (TPC) d'une capacité prédéfinie compte en croissant et que, chaque fois que la position de ce compteur correspond à sa capacité, la touche de comptage (ZK) devient inefficace et qu'un actionnement de la touche du curseur provoque le retour à l'état initial du compteur de points de programme journalier (TPC) et la poursuite du comptage du compteur des jours de la semaine (D2), le contenu de celui-ci étant affiché sur l'indicateur de jours de la semaine (WDA) et sert d'adresse partielle (A1 - A5) pour la mémoire de programme d'heures de commutation (SP) lors d'un actionnement de la touche de réglage de points de programmes.

5. Horloge de commutation selon la revendication 4,
caractérisée en ce que
lors de chaque noiuveau comptage du compteur de jours de la semaine (D2), les compteurs d'heures et de minutes (H2, M2) sont mis à zéro.

6. Horloge de commutation selon l'une des revendications précédentes,
caractérisée en ce que
lors de chaque actionnement dépassant un premier seuil de temps, la touche de comptage (ZK) lance des impulsions de comptage à intervalles de quelques secondes à l'aide d'un générateur de signaux de répétition (W) et, lors d'un actionnement dépassant un deuxième seuil de temps, elle lance des impulsions de comptage à intervalles relativement beaucoup plus courts.

7. Horloge de commutation selon la revendication 3,
caractérisée en ce que
lors de la comparaison des contenus des compteurs d'heures et de minutes (H1, M1) avec le cotenu de la mémoire de programmes d'heures de commutation (SP), après chaque passage en service horloge (U), le système recherche si des heures de commutation n'ont été mémorisées dans la mémoire de programmes (SP) que pour le premier jour; dans l'affirmative, lors des comparaisons suivantes, seul le contenu des compteurs d'heures et de minutes est comparé, tous les jours lors des comparaisons suivantes, tous les jours de la semaine, avec ces contenus de la mémoire de programmes du premier jour.

8. Horloge de commutation selon la revendi-cation 3,
caractérisée en ce que,
par actionnement de la touche de réglage de points de programmes (PK), en mode de service horloge, manuel (U/H), un drapeau de commutation manuelle (HF) est placé ou sa commande modifiée, selon quoi le contact de commutation de commande (K1) se met en ou hors circuit et, le drapeau de commutation manuelle (HF) étant posé, l'indicateur de service horloge (UBA) est déconnecté et l'indicateur de service manuel (HBA) est connecté jusqu'à ce que la comparaison cyclique des contenus du compteur d'heures (H1, M1) avec un contenu de mémoire de programmes (SP) indique une concordance, ce après quoi le drapeau de commutation manuelle est effacé et le mode de service horloge (U) rétabli.

9. Horloge de commutation selon la revendication 8,
caractérisée en ce que,
par actionnement, en état de service de commande horloge/manuelle (U/H), de la touche de réglage de points de programmes (PK) pendant une durée de temps prédéterminée (T), un drapeau de service manuel (HFD) est placé et l'indicateur de service horloge (UBA) est ainsi déconnecté et l'indicateur de service manuel (HBA) excité clignotant, tandis que son contact de commande (K1) est en circuit selon l'état du drapeau de commutation manuelle (HF), ce selon quoi tous les segments indicateurs (AS) sont connectés ou déconnectés et qu'après un autre actionnement de la touche de réglage de points de programmes (PK), pendant une durée déterminée (T), l'état de service horloge (U) est rétabli.

10. Horloge de commutation selon l'une des revendications précédentes,
caractérisée en ce qu'elle
est équipée en plus d'une touche de sélection de canal (KWK) qui, actionnée alternativement, place ou efface un drapeau de sélection de canal (KF), dont l'état de commutation est transmis à un indicateur de canal (KAA) et qui, lorsqu'il est connecté, en état de service de programmation (P), mémorise dans une deuxième zone de mémoire de programmes d'heures de commutation (SP33 ... SP60) les contenus des compteurs d'heures et de minutes (H2, M2) adressés conformément au contenu du compteur de jours de la semaine (D2), les contenus, coordonnés au jour de la semaine indiqué dans la mémoire de jours de la semaine (D1), sont comparés couramment, en service horloge (U), avec les contenus des compteurs de temps (H1, M1) et, en cas de concordance, un deuxième contact de commande (K2) est connecté ou déconnecté selon l'état de commutation correspondant.

11. Horloge de commutation selon l'une des revendications précédentes,
caractérisé en ce qu'elle
est pourvue d'un bloc d'alimentation tamponé par un condensateur ou une batterie (BA) et que l'indicateur de service horloge (UBA) est commandé clignotant en fonctionnement tampon, puis, lorsqu'un état de charge résiduelle (RL) du tampon est atteint ou sous-dépassé, les contacts de commutation (K1, K2) s'ouvrent, ce qui est signalé sur l'indicateur d'états de commutation (SZA).

12. Horloge de commutation selon l'une des revendications précédentes,
caractérisée en ce que
la mémoire de programmes (SP) présente une zone de programme particulière pour un programme standard qui peut être activé au lieu d'un programme à mémoriser ou peut être copié journellement, en état de programmation (P), dans la zone de mémoire normale (SP1...SP28, SP33... SP60).

13. Horloge de commutation selon la revendication 4,
caractérisée en ce que
le compteur de points de programme de commutation journalier (TPC) peut être réglé en service de hebdomadaire d'une capacité de quatre et en service journalier d'une capacité de huit points, l'indicateur de jour de la semaine (WDA) étant déconnecté en service de programme journalier.

14. Horloge de commutation selon la revendication 4,
caractérisée en ce que
lors de l'actionnement simultané de la touche de curseur (CK) et de la touche de réglage de points de programme (PK), le compteur de points de programme journalier (TPC) est ramené au dernier points de connexion, tout au plus, cependant, au début du jour.

15. Horloge de commutation selon l'une des revendications précédentes,
caractérisée en ce que,
pour la commande, elle est équipée d'un microprocesseur avec un programme de fonctionnement mémorisé en permanence, lequel représente les fonctions des compteurs et les fonctions de service conformément au programme et à la mémoire, le microprocesseur étant raccordé, côté entrée, aux touches (KWK, CK, ZK, PK) et, côté sortie, avec des champs et des symboles des indicateurs (SZA, UBA, HBA, BAA, DTA, WDA, AS) excitables sur un dispositif d'affichage LCD,
et en ce que la mémoire de programme de commutation (SP) garde son contenu en l'absence de courant.

16. Horloge de commutation selon la revendication 15,
caractérisée en ce que
l'indicateur numérique des affichages d'heures et de minutes (DTA) est composé de zones de chiffres en sept segments et que les segments indicateurs (AS) sont conçus en forme de segments de 15 minutes chacun et forment un cercle de 24 heures,
que l'indicateur de modes de service (BAA) comprend cinq symboles de flèches ou de coins (horloge/main) et des inscriptions (d, h, m, Pr) affectés aux cinq modes de service, disposés successivement de gauche à droite
et que l'indicateur d'état de commutation (SZA) et, le cas échéant, un indicateur de canal (KAA), ainsi que l'indicateur de service horloge (UBA) et l'indicateur de service manuel (HBA) sont disposés dans les zones angulaires supérieures du panneau indicateur (AF).

17. Horloge de commutation selon la revendication 16,
caractérisée en ce que
la touche du curseur (CK) est pourvue d'une flèche dirigée vers la droite, la touche de comptage (ZK) du signe plus et la touche de réglage de points de programme (PK) d'un symbole segmentaire.

18. Horloge de commutation selon la revendication 17,
caractérisée en ce que
les touches (CK, ZK, PK) sont conçues en forme de touches senseurs et sont disposées sur le panneau indicateur (AF) oder dans le voisinage direct de celui-ci.
